# EUROPÄISCHE PATENTSCHRIFT

(11) **EP 0 077 317 B1**
(45) Veröffentlichungstag und Bekanntmachung des Hinweises auf die Patenterteilung: **12.11.1986**
(21) Anmeldenummer: 82890131.4
(22) Anmeldetag: 20.09.1982
(51) Int. Cl.: B22D 11/08

(54) **Verfahren zum Einbringen eines Anfahrstrangkopfes eines Anfahrstranges in die Durchlaufkokille einer Horizontalstranggiessanlage sowie Anlage zur Durchführung des Verfahrens**
Method of introducing the head of a starter bar to the mould of a horizontal continuous-casting plant, as well as an arrangement for carrying out the method
Procédé pour l'introduction de la tête d'une fausse barre dans le moule d'une installation de coulée continue horizontale ainsi que dispositif pour la mise en oeuvre de ce procédé

(30) Priorität: 09.10.1981 AT 4343/81
(43) Veröffentlichungstag der Anmeldung: 20.04.1983
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft ein Verfahren zum Einbringen eines Anfahrstrangkopfes eines Anfahrstranges in die Durchlaufkokille einer Horizontalstranggießanlage sowie eine Horizontalstranggießanlage zur Durchführung des Verfahrens.

Bei einer Horizontalstranggießanlage mit einer an einem Verteilergefäß befestigten Durchlaufkokille stellt das Einführen des Anfahrstranges in die Kokille eine problematische Arbeit dar, u. zw. aus mehreren Gründen. Die am Verteilergefäß lösbar montierte Kokille nimmt je nach Lage des Verteilergefäßes unterschiedliche Lagen gegenüber der ortsfesten Strangführung ein, so daß der über die ortsfeste Strangführung in die Kokille eingeschobene Anfahrstrang nicht genau mit dem Kokillenhohlraum fluchtet. Es ist notwendig, den Anfahrstrang, insbesondere den Anfahrstrangkopf, leicht anzuheben bzw. abzusenken, um eine Kollision des Anfahrstrangkopfes mit den Kokillenseitenwänden zu vermeiden. Da die Kokille am Verteilergefäß befestigt ist, läßt sich nach dem Einfädeln des Anfahrstrangkopfes in die Kokille die am Anfahrstrangkopf befestigte Dichtung nicht mehr kontrollieren. Beschädigungen dieser Dichtung können nicht mehr festgestellt werden, und es ist die Gefahr gegeben, daß ein Strangdurchbruch zu Gießbeginn erfolgt, wenn es beim Einfädeln des Anfahrstrangkopfes in die Kokille zu einem Anstoßen des Kopfes an einer Seitenwandkante gekommen ist.

Infolge der an die Kokille bei Horizontalstranggießanlagen anschließenden Nachkühler ist ein Beobachten des Einfädelvorganges des Anfahrstrangkopfes in die Kokille nicht möglich. Außerdem muß infolge dieser Nachkühler der Anfahrstrangkopf relativ weit weg von der Kokille zum Zweck des Hebens bzw. Senkens beim Einfädelvorgang angefaßt werden, wodurch die Schwierigkeiten beim Einfädeln noch weiter vergrößert werden.

Die Erfindung bezweckt die Vermeidung dieser Nachteile und Schwierigkeiten und stellt sich die Aufgabe, ein Verfahren der eingangs beschriebenen Art bzw. eine Anlage zur Durchführung des Verfahrens zu schaffen, welche ein leichtes und sicheres Einfädeln des Anfahrstrangkopfes in die Kokille ermöglichen, wobei Beschädigungen der Anfahrstrangkopfdichtung sowie der Kokillenseitenwände zuverlässig vermieden werden und eine Kontrolle der Dichtung des in die Kokille eingesetzten Anfahrstrangkopfes möglich ist.

Diese Aufgabe wird erfindungsgemäß dadurch gelöst, daß die Kokille aus der Stranggießanlage ausgebaut und vertikal gestellt wird, worauf der vom Anfahrstrang getrennte Anfahrstrangkopf in die Kokille eingefädelt und in seiner Lage gegenüber der Kokille fixiert wird, daß weiters die Kokille gemeinsam mit dem an ihr fixierten Anfahrstrangkopf in die Stranggießanlage eingebaut, insbesondere an einem Verteilergefäß befestigt wird, und daß sodann der Anfahrstrangkopf mit dem in der Strangführung liegenden Anfahrstrang gekuppelt wird, worauf die Fixierung des Anfahrstrangkopfes gelöst wird.

Bei einer mit einem Nachkühler ausgestatteten Kokille wird vorteilhaft der Nachkühler gemeinsam mit der Kokille zum Zweck des Einbringens des Anfahrstrangkopfes ausgebaut.

Zweckmäßig wird der Anfahrstrangkopf an dem Nachkühler mittels eines Bolzens fixiert.

Um den Anfahrstrang an den Anfahrstrangkopf in einfacher Weise kuppeln zu können, ohne diese beiden Teile beim Kuppeln genau gegeneinander ausrichten zu müssen, wird der Anfahrstrangkopf mit dem Anfahrstrang mittels eines diese beiden Teile durchsetzenden konischen Verbindungsbolzens gekuppelt.

Eine Horizontalstranggießanlage zur Durchführung des erfindungsgemäßen Verfahrens mit einem Verteilergefäß, einer an dessen Ausgießöffnung lösbar montierten Durchlaufkokille und einer daran anschließenden, Kühlplatten aufweisenden Nachkühleinrichtung und mit einem Anfahrstrang mit einem eine Dichtung aufweisenden Anfahrstrangkopf ist dadurch gekennzeichnet, daß der Anfahrstrangkopf eine größere Längserstreckung aufweist als die Nachkühleinrichtung, wobei ein Ende in den Kokillenhohlraum ragt und das andere Ende außerhalb der Nachkühleinrichtung mit dem Anfahrstrang kuppelbar ist und wobei eine Fixiereinrichtung für den in die Kokille eingeführten Anfahrstrangkopf vorgesehen ist.

Die Erfindung ist nachfolgend anhand der Zeichnung näher erläutert, wobei Fig. 1 eine Horizontalstranggießanlage im Schnitt in schematischer Darstellung zeigt. Fig. 2 veranschaulicht einen Schnitt gemäß der Linie II-II der Fig. in vergrößertem Maßstab.

Ein Verteilergefäß 1 ist entlang von Schienen 2 mitsamt einer an ihm an der Ausgießöffnung 3 befestigten Durchlaufkokille 4 quer zur Längsrichtung 5 der Strangführungsbahn 6 verfahrbar, so daß die Kokille 4 mitsamt dem Verteilergefäß 1 leicht austauschbar ist. Zwischen der Kokille 4 und dem Verteilergefäß 1 sind ein Dichtkörper 7 sowie ein Schieber 8 vorgesehen.

Die Kokille 4 selbst weist einen wassergekühlten, den eigentlichen Kokillenhohlraum 9 bildenden Teil auf, an dem Kühlplatten 11 aufweisende Nachkühler 10 angeschlossen sind, deren Kühlplatten gegen die Strangoberfläche mittels Druckmittelzylinder 12 anstellbar sind. Am auslaufseitigen Ende des zweiten Nachkühlers 10 sind Rollen 13 vorgesehen, die nicht angetrieben sind und der Grobzentrierung des Stranges bzw. eines Anfahrstranges 14 dienen. Mit 15 sind die Rollen der Strangführung bezeichnet. Der Anfahrstrang 14 besteht aus einer Anfahrstange 16 und einem an dieser Anfahrstange lösbar befestigten Anfahrstrangkopf 17, der an seinen vorderen, in die Kokille ragenden Ende mit einer Dichtung 18 versehen ist.

Bisher mußte beim Einfädeln des Anfahrstrangkopfes in-die Kokille die fluchtende Lage des Anfahrstrangkopfes 17 zum Kokillenhohlraum 9 durch Heben oder Senken des Anfahrstrangkopfes (manuell oder mittels eines Kranes) bewerkstelligt werden, was eine schwierige Arbeit darstellt, bei welcher sich Kollisionen des Anfahrstrangkopfes mit den Kanten 19 der Kokillenseitenwände 20 nicht vermeiden lassen.

Erfindungsgemäß ist der Anfahrstrangkopf 17 an der Anfahrstrange 16 lösbar befestigt, wobei die Trennstelle - bei in die Kokille eingefädeltem Anfahrstrangkopf 17-außerhalb der Nachkühler 10, also zwischen Nachkühler 10 und der Strangführung 6 liegt. Der Anfahrstrangkopf weist eine Länge auf, die größer ist als die Längserstreckung der Nachkühler 10, so daß er durch den Nachkühler nach außen ragt.

Weiters weist der Anfahrstrangkopf 17 eine Einrichtung zum Fixieren an der Kokille 4 bzw. an den Nachkühlern 10 auf. Im dargestellten Ausführungsbeispiel ist diese Einrichtung als im Anfahrstrangkopf vorgesehenes Loch 21 ausgebildet, durch welches ein Bolzen 22 gesteckt werden kann, der seitlich des Anfahrstrangkopfes liegende, die Rollen 13 tragende Platten 23 ebenfalls durchsetzt. Dieser Bolzen 22 weist ein Sicherungsblech 24 auf, welches bei einer halben Umdrehung des Bolzens außer Eingriff mit einer an einem der Bleche 23 angeordneten Klammer 25 kommt.

Zur Verbindung des Anfahrstrangkopfes 17 mit der Anfahrstange 16 ist an einander überlappenden Fortsätzen 26, 27 dieser Teile eine konische Bohrung 28 vorgesehen, in die ein konischer Verbindungsbolzen 29 einsetzbar ist. Durch das Einsetzen dieses Verbindungsbolzens 29 werden der Anfahrstrangkopf 17 und die Anfahrstrange 16 gegeneinander ausgerichtet. Ein den konischen Verbindungsbolzen 29 durchsetzender Schraubenbolzen 30 dient zum Fixieren des konischen Verbindungsbolzens 29.

Die Funktion der Einrichtung ist folgende :
Vor dem Einfädeln des Anfahrstrangkopfes 17 in die Kokille 4 wird die Kokille 4 aus der Stranggießanlage ausgebaut. Ein Ausbau der Kokille ist bei Horizontalstranggießanlage des öfteren notwendig, da der Dichtkörper 7 sowie der Schieber 8 hoch beanspruchte Verschleißteile darstellen, deren Austausch des öfteren zu erfolgen hat. Und zwar wird die Kokille 4 gemeinsam mit den an ihr montierten Nachkühlern 10 ausgebaut und in vertikale Lage geschwenkt. Sodann wird der Anfahrstrangkopf 17, der zuvor von der Anfahrstrange 16 getrennt wurde, in die Kokille eingefädelt, welche Manipulation einfach durchzuführen ist, da der vertikal an einem Kran hängende Anfahrstrangkopf 17 leicht in eine mit dem Kokillenhohlraum 9 fluchtende Lage eingependelt werden kann. Zur Erleichterung dieses Vorganges könnte beispielsweise ein den Anfahrstrangkopf ausrichtender Einführtrichter vorgesehen sein, der an die Kokille ansetzbar ist.

Bei diesem Vorgang sind die Platten 11 der Nachkühler 10, wie in Fig. veranschaulicht, in zurückgezogener, vom Strang abgehobener Lage fixiert. Nach dem Einfädeln des Anfahrstrangkopfes 17 wird der Kopf durch Einsetzen des Bolzens 22 an der Baueinheit Kokille-Nachkühler 4, 10 fixiert. Sodann wird die Kokille 4 gemeinsam mit dem an ihr fixierten Anfahrstrangkopf 17 in die Stranggießanlage eingebaut, d. h. an dem Verteilergefäß 1 montiert, worauf die Anfahrstrange-16 durch Einsetzen des konischen Verbindungsbolzens 29 mit dem Anfahrstrangkopf 17 gekuppelt wird. Nach Entfernen des Bolzens 22 kann mit dem Gießen, d. h. dem Ausziehen des Anfahrstrangkopfes 17 aus der Kokille 4 begonnen werden.

Die Erfindung beschränkt sich nicht auf das dargestellte Ausführungsbeispiel, sondern sie kann in verschiedener Hinsicht im Rahmen der Ansprüche modifiziert werden. Die Einrichtung zum Fixieren des Anfahrstrangkopfes an der Kokille kann auch eine Klemmeinrichtung sein ; beispielsweise ist es möglich, den Anfahrstrangkopf in der Kokille durch Klemmen zwischen den Platten 11 des Nachkühlers 10 zu halten.

## Patentansprüche

1. Verfahren zum Einbringen eines Anfahrstrangkopfes (17) eines Anfahrstranges (14) in die Durchlaufkokille (4) einer Horizontalstranggießanlage, dadurch gekennzeichnet, daß die Kokille (4) aus der Stranggießanlage ausgebaut und vertikal gestellt wird, worauf der vom Anfahrstrang (14) getrennte Anfahrstrangkopf (17) in die Kokille (4) eingefädelt und in seiner Lage gegenüber der Kokille fixiert wird, daß weiters die Kokille (4) gemeinsam mit dem an ihr fixierten Anfahrstrangkopf (17) in die Stranggießanlage eingebaut, insbesondere an einem Verteilergefäß (1) befestigt wird, und daß sodann der Anfahrstrangkopf (17) mit dem in der Strangführung liegenden Anfahrstrang (14) gekuppelt wird, worauf die Fixierung (22) des Anfahrstrangkopfes (17) gelöst wird.

2. Verfahren nach Anspruch 1 mit einer mit mindestens einem Nachkühler (10) ausgestatteten Kokille (4), dadurch gekennzeichnet, daß der Nachkühler (10) gemeinsam mit der Kokille (4) zum Zweck des Einbringens des Anfahrstrangkopfes (17) ausgebaut wird.

3. Verfahren nach Anspruch 2, dadurch gekennzeichnet, daß der Anfahrstrangkopf (17) an dem Nachkühler (10) mittels eines Bolzens (22) fixiert wird.

4. Verfahren nach den Ansprüchen 1 bis 3, dadurch gekennzeichnet, daß der Anfahrstrangkopf (17) mit dem Anfahrstrang (14) mittels eines diese beiden Teile durchsetzenden konischen Verbindungsbolzens (29) gekuppelt wird.

5. Horizontalstranggießanlage zur Durchführung des Verfahrens nach einem der Ansprüche 1 bis 4, mit einem Verteilergefäß (1), einer an dessen Ausgießöffnung (3) lösbar montierten Durchlaufkokille (4) und einer daran anschließenden, Kühlplatten (11) aufweisenden Nachkühleinrichtung (10) und mit einem Anfahrstrang mit einem, eine Dichtung (18) aufweisenden Anfahrstrangkopf (17), dadurch gekennzeichnet, daß der Anfahrstrangkopf (17) eine größere Längserstreckung aufweist als die Nachkühleinrichtung (10), wobei ein Ende in den Kokillenhohlraum (9) ragt und das andere Ende außerhalb der Nachkühleinrichtung (10) mit dem Anfahrstrang (14) kuppelbar ist und wobei eine Fixiereinrichtung (22) für den in die Kokille eingeführten Anfahrstrangkopf vorgesehen ist.

## Claims

1. A method of introducing a starter bar head (17) of a starter bar (14) into the open-ended mould (4) of a horizontal continuous casting plant, characterised in that the mould (4) is removed from the continuous casting plant and is disposed vertically, whereupon the starter bar head (17) separated from the starter bar (14) is threaded into the mould (4) and fixed in its position relative to the mould, that, furthermore, the mould (4) is installed into the continuous casting plant with the starter bar head (17) fixed to it, in particular is fastened to a tundish (1), and that, afterwards, the starter bar head (17) is coupled with the starter bar (14) lying in the strand guide, whereupon the fixation (22) of the starter bar head (17) is detached.

2. A method according to ciaim 1 comprising a mould equipped with at least one secondary cooler (10), characterised in that the secondary cooler (10) is removed commonly with the mould (4) for the purpose of introducing the starter bar head (17).

3. A method according to claim 2, characterized in that the starter bar head (17) is fixed to the secondary cooler (10) by means of a pin (22).

4. A method according to claims 1 to 3, characterized in that the starter bar head (17) is coupled with the starter bar (14) by means of a conical connecting pin (29) penetrating these two parts.

5. A horizontal continuous casting plant for carrying out the method according to any of claims 1 to 4, comprising a tundish (1), an open-ended mould (4) detachably mounted to its spout (3) and a secondary cooling means (10) following thereupon and including cooling plates (11), and a starter bar with a starter bar head (17) comprising a seal (18), characterised in that the starter bar head (17) has a longitudinal extension larger than the secondary cooling means (10), one end reaching into the mould cavity (9) and the other end being connectable with the starter bar (14) outside of the secondary cooling means (10), and wherein a fixing means (22) for the starter bar head introduced into the mould is provided.

## Revendications

1. Procédé pour l'introduction d'une tête (17) de fausse barre (14) dans la lingotière en continu d'une installation de coulée continue horizontale, caractérisé en ce que l'on dépose la lingotière (4) hors de l'installation de coulée continue et qu'on la dresse verticalement, puisque l'on enfile dans la lingotière (4) la tête (17) de la fausse barre, séparée de cette fausse barre (14) et qu'on la fixe dans cette position par rapport à la lingotière ; en ce qu'ensuite on pose dans l'installation de coulée continue, et qu'en particulier on fixe à une cuve distributrice (1) la lingotière (4) en même temps que la tête de la fausse barre (17) qui y est fixée ; et en ce qu'alors on accouple la tête (17) de la fausse barre avec la fausse barre (14) située dans le guidage de la barre, puis que l'on supprime la fixation (22) de la tête (17) de la fausse barre.

2. Procédé selon la revendication 1 avec une lingotière (4) équipée d'au moins un postrefroidisseur (10), caractérisé en ce que l'on dépose le postrefroidisseur (10) en même temps que la lingotière (4) dans le but d'introduire la tête (17) de la fausse barre.

3. Procédé selon la revendication 2, caractérisé en ce que l'on fixe la tête (17) de la fausse barre au postrefroidisseur (17) au moyen d'une broche (22).

4. Procédé selon les revendications 1 à 3, caractérisé en ce que l'on accouple la tête de la fausse barre (17) à la fausse barre (14) au moyen d'une broche conique de liaison (29) qui traverse ces deux pièces.

5. Installation de coulée continue horizontale pour l'exécution du procédé selon l'une des revendications 1 à 4, comportant une cuve distributrice (1), une lingotière en continu (4) montée, de façon amovible, à son ouverture de coulée (3), un dispositif de postrefroidissement (10) comprenant des plaques de refroidissement (11) qui y sont raccordées, une fausse barre et une tête (17) de fausse barre présentant une garniture d'étanchéité (18), caractérisée en ce que la tête (17) de la fausse barre présente une extension longitudinale supérieure à celle du dispositif de postrefroidissement (10) étant précisé qu'une extrémité pénètre dans le volume creux (9) de la lingotière et que l'autre extrémité peut être accouplée, en dehors du dispositif de postrefroidissement (18), avec la fausse barre (14) ; et étant précisé qu'il est prévu un dispositif de fixation (22) pour la tête de la fausse barre introduite dans la lingotière.
